# EUROPÄISCHE PATENTSCHRIFT

(11) **EP 0 549 622 B1**
(45) Veröffentlichungstag und Bekanntmachung des Hinweises auf die Patenterteilung: **23.11.1994**
(21) Anmeldenummer: 91915668.7
(22) Anmeldetag: 03.09.1991
(51) Int. Cl.: F02D 41/10

(54) **VERFAHREN ZUM ERMITTELN DER KRAFTSTOFFEINSPRITZMENGE**
PROCESS FOR DETERMINING THE QUANTITY OF FUEL INJECTED
PROCEDE POUR LA DETERMINATION DE LA QUANTITE INJECTEE DE CARBURANT

(30) Priorität: 18.09.1990 EP 90117957
(43) Veröffentlichungstag der Anmeldung: 07.07.1993
(73) Patentinhaber: SIEMENS AKTIENGESELLSCHAFT, 80333 München (DE)
(72) Erfinder: KREBS, Stefan, Dr.-Ing., D-8400 Regensburg (DE); MIENER, Björn, Dipl.-Ing., D-8400 Regensburg (DE)
(86) Internationale Anmeldenummer: EP9101664
(87) Internationale Veröffentlichungsnummer: WO9205352

(56) Entgegenhaltungen:
- WO-A-88/02811
- FR-A- 2 163 241
- Patent Abstracts of Japan, Band 1, Nr. 161 (M-53), 20. Dezember 1977 & JP-A-52 107480 (FUJI SHASHIN FILM K.K.) 9. September 1977

## Beschreibung

Die Erfindung betrifft ein Verfahren zum Ermitteln der Kraftstoffeinspritzmenge für eine Brennkraftmaschine im dynamischen Übergangsbetrieb.

Im dynamischen Übergangsbetrieb, wie z.B. Beschleunigung oder Schub, muß gegenüber den Verhältnissen im stationären Betriebszustand eine einzuspritzende Grundkraftstoffmenge erhöht oder erniedrigt werden. Dazu dient eine Korrektureinspritzmenge, die dadurch ermittelt wird, daß zuerst eine Basismenge aus Last und Drehzahl bestimmt wird. Diese Basismenge wird jeweils differenziert, um dadurch den Grad der Betriebszustandsänderung zu bewerten. Zur Nachbildung der Saugrohrbefüllung, des Wandfilmauf- bzw. -abbaus sowie zum Ausgleich von Störeinflüssen erfolgt schließlich noch eine Filterung. Die differenzierte Basismenge wird dabei als Filtereingangsgröße einer Filterkennlinie unterworfen, die verschiedene Filterkonstanten enthält. Diese Filterkonstanten sind experimentell ermittelt und konstant.

Bei Fahrversuchen wurde festgestellt, daß solchermaßen ermittelte Korrektureinspritzmengen teilweise um ein Vielfaches ihrer Größenordnung zu klein oder zu groß sind. Überdies weisen sie eine starke Betriebspunktabhängigkeit auf und das Verfahren ist nur für warmen Motor ausgelegt.

Aus der FR-A-21 63 241 ist eine elektrisch gesteuerte Kraftstoffeinspritzeinrichtung für Brennkraftmaschinen bekannt, bei der Pulsationen des Luftmengensignals mit Hilfe eines Filters geglättet werden.

Aus der WO-A- 88 02 811 ist es bekannt, die aus verschiedenen Betriebsparametern gewonnenen Ausgangssignale zu filtern; ebenfalls um Pulsationen zu glätten. Durch die Filterung ergibt sich bei Signaländerung zwangsläufig eine Verzögerung. Um diese der jeweiligen Situation anzupassen, wird in beiden Fällen die Filtercharakteristik von Parameteränderungen abhängig gemacht. Ein Eingriff in die Größe des Signals erfolgt nicht.

Die Aufgabe der Erfindung besteht darin, ein Verfahren der eingangs genannten Art anzugeben, das immer möglichst genaue Korrektureinspritzmengen liefert.

Die erfindungsgemäße Lösung ist im Anspruch 1 gekennzeichnet. Vorteilhafte Weiterbildungen der Erfindung finden sich in den Unteransprüchen.

Die Erfindung basiert auf der Erkenntnis, daß die Verwendung von festen Filterkonstanten die Ursache für die Ungenauigkeiten bei der Ermittelung der Korrektureinspritzmenge ist. Eine ausreichende Genauigkeit wird dagegen erreicht bei der Verwendung von variablen Filterkonstanten, die von Betriebsparametern der Brennkraftmaschine abhängig sind. Die Betriebspunktabhängigkeit wird dadurch ausgeglichen und auch bei kalter Maschine kann eine ausreichende Genauigkeit erreicht werden.

Dafür geeignete Betriebsparameter sind z.B. die Drehzahl, die Änderung der Drosselklappenbewegung, die Kühlwassertemperatur sowie ein den Leerlauf der Maschine anzeigendes Signal etc.

Die Erfindung wird anhand dem in der Zeichnung dargestellten Flußdiagramm näher erläutert. Dieses Flußdiagramm zeigt, wie die Filterkonstanten A, B und C einer Filterkennlinie betriebsparameterabhängig verändert werden.

Das Verfahren wird angewendet bei einem üblichen Kraftstoffeinspritzsystem. Dabei wird die normale Grundeinspritzmenge GM aus einem Kennfeld abhängig von Last und Drehzahl n der Brennkraftmaschine ermittelt. Für die Lastermittlung wird dazu beispielsweise das Signal eines Luftmassenmessers, eines Unterdrucksensors im Ansaugrohr bzw. eines Dosselklappenöffnungssensors verwendet.

Dabei wird eine Korrektureinspritzmenge KM laufend mitberechnet, die aber nur im dynamischen Übergangsbetrieb zur Wirkung kommt. Ausgangspunkt ist eine Basismenge BM, die entweder gleich der bereits ermittelten Grundeinspritzmenge GM ist oder aus einem zweiten über Last und Drehzahl n aufgespannten Kennfeld entnommen ist. Diese Basismenge BM wird differenziert, so daß also nur im dynamischen Übergangsbetrieb - also bei Betriebszustandsänderungen - ein von Null verschiedener Wert auftritt. Diese differenzierte Basismenge BMDIF wird nun anhand einer Filterkennlinie gefiltert. Die Filterkennlinie hat allgemein die Form$\text{KM(m) = [A * BMDIF(m) - B * BMDIF(m-1)] F + C * KM(m-1)}$
wobei
- BMDIF: die differenzierte Basismenge,
- A, B, C: Filterkonstanten,
- F: ein Faktor,
- m: eine Laufvariable und
- KM: die sich aus der Filterung ergebende Korrektureinspritzmenge

sind.

Im Flußdiagramm der Figur wird im Schritt S1 abgefragt, ob die differenzierte Basismenge BMDIF positiv oder negativ ist. Dies ist eine Aussage darüber, ob ein Beschleunigungs- oder Verzögerungsbetrieb vorliegt.

Im Beschleunigungsfall ist BMDIF positiv und es folgt der Schritt S2, bei dem die Filterkonstanten A und B bestimmt werden. Die Filterkonstanten A und B sind dabei jeweils in Form eines eindimensionalen Kennfeldes als Funktion der Drehzahl n abgelegt. Liegt dagegen eine Verzögerung vor, so war die Antwort beim Schritt S1 negativ und es folgt der Schritt S3, wobei die Konstanten A und B gemäß f2 (n) und f4 (n) zugewiesen werden.

Die in den Kennfeldern abgelegten Funktionszusammenhänge f1 bis f4 (n) sind durch Fahrversuche oder am Motorprüfstand ermittelt.

Beim Schritt S4 wird abgefragt, ob ein Leerlaufschalter geschlossen ist, d.h. ob die Drosselklappe geschlossen ist oder nicht. Liegt Leerlauf vor, wird beim Schritt S5 der Faktor F gemäß der Funktion f5 in Abhängigkeit von der Kühlwassertemperatur TKW bestimmt. Liegt dagegen kein Leerlauf vor, so wird beim Schritt S6 nochmals abgefragt, ob die differenzierte Basismenge BMDIF positiv oder negativ ist. Je nach Ergebnis folgen die Schritte S7 bzw. S8, wobei der Faktor F nach der Funktion f6 bzw. f7 festgelegt wird. Die Funktionen f5 bis f7 in Abhängigkeit der Kühlwassertemperatur TKW sind ebenfalls durch Fahrversuche oder am Motorprüfstand ermittelt.

Die Filterkonstante C schließlich wird beim Schritt S9 aus der Funktion f8 in Abhängigkeit von der Drehzahl festgelegt.

Die Filterkonstanten A, B und C sowie der Faktor F sind jetzt betriebsparameterabhängig festgelegt. Beim Schritt S10 kann dann die Korrektureinspritzmenge KM aus der eingangs genannten Gleichung 1 ermittelt werden. Diese Korrektureinspritzmenge KM kann positives oder negatives Vorzeichen haben und wird demgemäß zu der Grundeinspritzmenge GM addiert oder davon abgezogen.

## Patentansprüche

1. Verfahren zum Ermitteln der Kraftstoffeinspritzmenge für eine Brennkraftmaschine im dynamischen Übergangsbetrieb, bei dem eine Korrektureinspritzmenge (KM) ermittelt wird, um die die normale Grundeinspritzmenge (GM) erhöht oder erniedrigt wird, wobei die Korrektureinspritzmenge (KM) über eine aus Last und Drehzahl (n) ermittelte Basismenge (BM) gewonnen wird, indem die Basismenge (BM) differenziert und einer Filterung gemäß einer Filterkennlinie mit mindestens einer Filterkonstanten (A, B, C) unterzogen wird, wobei
die Filterkonstante (A, B, C) abhängig ist von Betriebsparametern der Brennkraftmaschine.

2. Verfahren nach Anspruch 1,
**dadurch** **gekennzeichnet,**
daß die Filterkonstante (A, B) bei positiver und negativer differenzierter Basismenge (BMDIF) als Filtereingangssignal unterschiedlich gewählt wird und jeweils abhängig von der Drehzahl (n) ist.

3. Verfahren nach Anspruch 1,
**dadurch** **gekennzeichnet,**
daß zu der Filterkonstanten (A, B) ein Korrekturfaktor (F) multipliziert wird, der bei positiver und negativer differenzierter Basismenge (BMDIF) als Filtereingangssignal unterschiedlich gewählt wird und jeweils abhängig von der Kühlwassertemperatur (TKW) ist.

4. Verfahren nach Anspruch 3,
**dadurch** **gekennzeichnet,**
daß der Korrekturfaktor (F) weiterhin unterschiedlich gewählt wird bei Vorliegen und Nichtvorliegen des Leerlaufbetriebs.

## Claims

1. Method for determining the quantity of fuel injected for an internal combustion engine in dynamic transition operation, in which a correction quantity (KM) of fuel injected is determined and the normal basic quantity (GM) of fuel injected is increased or reduced by this amount, the correction quantity (KM) of fuel injected being obtained via a base quantity (BM) determined from load and speed (n) by a procedure in which the base quantity (BM) is differentiated and subjected to filtering in accordance with a filter characteristic with at least one filter constant (A, B, C), the filter constant (A, B, C) being dependent on operating parameters of the internal combustion engine.

2. Method according to Claim 1, characterized in that the filter constant (A, B) is chosen differently depending on whether the differentiated base quantity (BMDIF) as the filter input signal is positive or negative and is in each case dependent on the speed (n).

3. Method according to Claim 1, characterized in that the filter constant (A, B) is multiplied by a correction factor (F) which is chosen differently depending on whether the differentiated base quantity (BMDIF) as the filter input signal is positive or negative and is in each case dependent on the cooling water temperature (TKW).

4. Method according to Claim 3, characterized in that the correction factor (F) is furthermore chosen differently depending on whether the engine is idling or not.

## Revendications

1. Procédé pour déterminer la quantité de carburant injectée pour un moteur à combustion interne en fonctionnement dynamique transitoire, dans lequel on détermine une quantité d'injection de correction (KM), dont la quantité normale d'injection de base (GM) est augmentée ou diminuée, la quantité d'injection de correction (KM) étant obtenue par l'intermédiaire d'une quantité de base (BM) déterminée par l'intermédiaire d'une charge et d'une vitesse de rotation (n), en différentiant la quantité de base (BM) et en la soumettant à un filtrage conformément à une courbe caractéristique de filtre ayant au moins une constante de filtre (A,B,C), la constante de filtre (A,B,C) dépendant de paramètres de fonctionnement du moteur à combustion interne.

2. Procédé suivant la revendication 1, caractérisé par le fait que la constante de filtre (A,B) est choisie différemment, en tant que signal d'entrée de filtre, dans le cas de quantités de base différentiées positive et négative (BMDIF) et dépend de la vitesse de rotation (n).

3. Procédé suivant la revendication 1, caractérisé par le fait que la constante de filtre (A,B) est multipliée par un facteur de correction (F), qui est choisi différemment, en tant que signal d'entrée de filtre, dans le cas de quantités de base différentiées positive et négative (BMDIF) et dépend de la température (TKW) de l'eau de refroidissement.

4. Procédé suivant la revendication 3, caractérisé par le fait que le facteur de correction (F) est en outre choisi différemment en présence ou en l'absence du fonctionnement au ralenti.
